# EUROPÄISCHE PATENTSCHRIFT

(11) **EP 0 339 581 B1**
(45) Veröffentlichungstag und Bekanntmachung des Hinweises auf die Patenterteilung: **17.03.1993**
(21) Anmeldenummer: 89107485.8
(22) Anmeldetag: 25.04.1989
(51) Int. Cl.: E01F 13/00

(54) **Schranke**
Barrier
Barrière

(30) Priorität: 26.04.1988 DE 3814005; 26.04.1988 DE 3814012; 28.09.1988 DE 3832825
(43) Veröffentlichungstag der Anmeldung: 02.11.1989
(73) Patentinhaber: Kille, Norbert, D-21509 Glinde (DE)
(72) Erfinder: Kille, Norbert, D-21509 Glinde (DE)
(74) Vertreter: Glaeser, Joachim, Dipl.-Ing.

(56) Entgegenhaltungen:
- DE-C- 260 658
- US-A- 4 333 268
- US-A- 4 457 105

## Beschreibung

Die Erfindung bezieht sich auf eine Schranke, insbesondere für Einfahrten, Straßen oder dergl. mit einem Schrankenpfosten und einem Schlagbaum, der an seinem schrankenpfostenseitigen Ende über einen an ihm angelenkten Lenker um dessen ortsfesten Anlenkpunkt am Schrankenpfosten, verschwenkbar ist. Eine derartige Schranke (Oberbegriffe der Ansprüche 1,4,6 und 7) ist bekannt (DE-A1-36 24 973). Bei der bekannten Schranke ist der Schlagbaum mit einem Lenker in Form eines sich schräg erstreckenden Stützgliedes ausgebildet, welches am Schrankenpfosten unten ortsfest angelenkt ist. Das pfostenseitige Ende des Schlagbaums ist über Rollen in dem C-Profil des Schrankenpfostens in rein vertikaler Richtung geführt. Durch diese Art der Bewegung des Schlagbaums wird zwar eine gewisse Platzersparnis hinsichtlich der maximalen Höhe in bezug auf die Absperrbreite der Schranke erzielt, die Bewegungscharakteristik des Schlagbaums ist jedoch sowohl beim Öffnen als auch beim Schließen der Schranke schlecht und weit ab von dem, was von Betreibern von Schranken erwartet wird. Die bekannte Schranke ist daher nur für den Handbetrieb geeignet. Das sich vom Schrankenpfosten schräg nach unten erstreckende Stützglied kann außerdem leicht von Kraftfahrern beschädigt werden, so daß die Funktionsfähigkeit der Schranke fraglich ist. Bei geschlossener Schranke ruht das freie Ende des Schlagbaums, die Schlagbaumspitze, für gewöhnlich in einem Auflager, das nach oben offen ist. Diese Art der Auflage stellt jedoch nicht den optimalen Schutz gegen unberechtigtes Öffnen der Schranke dar.

Die Erfindung bezieht sich auch auf eine Schranke, insbesondere für Einfahrten, Straßen oder dergl., mit einem um eine horizontale Achse verschwenkbaren Schlagbaum, der in der Nähe seines einen Endes senkrecht zu seiner Längserstreckung mit Hilfe einer Baumwelle um ca. 90° schwenkbar gelagert ist, und mit einem Antrieb und Antriebsmechanismus zwecks geführter Verschwenkung des Schlagbaums ausgestattet ist. Eine derartige Schranke (Oberbegriffe der Ansprüche 2 und 5) wird allgemein bei Eisenbahnübergängen eingesetzt.

Bei Schranken wird dem Schlagbaum eine Schwenkbewegung erteilt, die einige Bedingungen erfüllen muß. So soll der Öffnungsvorgang zunächst relativ schnell durchgeführt werden, der Übergang in die vertikale Lage des Schlagbaumes jedoch soll allmählich erfolgen. Der Schließvorgang wiederum soll relativ langsam durchgeführt werden. In beiden Fällen werden weiche Übergänge angestrebt. Darüber hinaus soll in beiden Endlagen eine feste Halterung des Schlagbaumes möglich sein.

Die Erfindung beschäftigt sich mit der Aufgabe, Schranken so auszugestalten, daß neben der eigentlichen Schwenkbewegung des Schlagbaums auch ein problemloses Einfahren der Schlagbaumspitze in eine nach allen Seiten, insbesondere nach oben, geschlossene Halterung möglich ist. Gelöst wird diese Aufgabe durch die in den Kennzeichen der Ansprüche 1, 2, 4, 5, 6 oder 7 angegebenen Merkmale, wobei der Anspruch 3 eine vorteilhafte Weiterbildung der Schranke nach Anspruch 2 zeigt.

Im Prinzip beruht die Erfindung darauf, daß zu Beginn des Öffnungsvorganges der Schlagbaum bzw. zumindest die Spitze eine axiale Bewegung durchführt, so daß die Schlagbaumspitze aus der die Schlagbaumspitze in Schließlage aufnehmenden Buchse freikommt und der eigentliche Schwenkvorgang des Schlagbaums ausgeführt werden kann. In Schließlage kann der Schlagbaum nicht bewegt oder gar angehoben werden, so daß durch die Erfindung gegen "Vandalismus" gesicherte Schranken geschaffen worden sind.

Es ist ein Schwenktor (swinging gate) bekannt (US-A-4 333 268, Fig.6), das einen vertikalen Pfosten, einen um eine vertikale Achse schwenkbaren und axial bewegbaren Schwenktor-Sperrteil (swinging gate barrier) und einen um eine horizontale Achse am Pfosten schwenkbaren und ein- und ausfahrbaren Lenker aufweist, dessen anderes Ende am Schwenktor-Sperrteil angelenkt ist. In Schließlage ruht die Spitze des Schwenktor-Sperrteils in einer nach oben offenen jedoch in Öffnungsrichtung geschlossenen Rinne, so daß der Schwenkvorgang zwecks Öffnung des Tores erst nach Ausführung einer axialen Bewegung begonnen werden kann.

Jede Steuer- und Antriebseinrichtung kommt in Frage, die dem Schlagbaum diese axiale Bewegung erteilen kann, also ein Motor- aber auch ein Handantrieb.

Die Erfindung wird nachfolgend an Hand der Zeichnungen näher beschrieben.
- Fig. 1: zeigt eine schaubildliche Längsvertikalansicht der ersten Ausführungsform einer Schranke gemäß der Erfindung.
- Fig. 2: zeigt in abgeändertem Maßstab eine schematische Vertikal-Querschnittsansicht der zweiten Ausführungsform einer Schranke gemäß der Erfindung.
- Fig. 3: zeigt eine schaubildliche Vertikal-Querschnittsansicht der dritten Ausführungsform einer Schranke gemäß der Erfindung.
- Fig. 4: zeigt eine seitliche Ansicht einer vierten Ausführungsform einer Schranke gemäß der Erfindung.
- Fig. 5: zeigt eine Schnittansicht der in Fig. 4 gezeigten Schranke.
- Fig. 6: zeigt eine schematische Ansicht einer fünften Ausführungsform einer Schranke gemäß der Erfindung.
- Fig. 7: zeigt eine schematische Ansicht einer sechsten Ausführungsform einer Schranke gemäß der Erfindung.

Mit 110 ist in Fig. 1 ein Schlagbaum bezeichnet, der in einem Schrankenpfosten 130 verschwenkbar gelagert ist, so daß er aus der gezeigten horizontalen Lage in eine vertikale Lage gebracht werden kann. In der Schließstellung befindet sich der Schlagbaum 110 mit seiner Spitze in einer Buchse 16, die in einer Wand 15 ortsfest gehaltert ist.

Innerhalb des Schrankenpfostens 130 ist in der Nähe des Endes des Schlagbaums 110 ein Lenker 101 angebracht, welcher einerseits über ein Gelenk 102 schwenkbar mit dem Schlagbaum 110 und über ein ortsfestes Gelenk 103 schwenkbar mit dem Schrankenpfosten verbunden ist.

Am pfostenseitigen Ende des Schlagbaums 110 ist ein Gelenk 104 angebracht, an welchem ein weiterer Lenker 105 befestigt ist, der seinerseits über ein ortsfestes Gelenk 106 relativ zum Schrankenpfosten verschwenkbar ist.

Der Lenker 101 kann eine Schwenkbewegung durchführen, die in der Zeichnung durch den Pfeil 136 angedeutet ist.Demgegenüber führt der Lenker 105 lediglich kleinere Schwenkbewegungen aus, wie dies durch den Pfeil 107 angegeben ist.

Soll der Schlagbaum 110 aus der gezeigten Lage herausgebracht werden, so führen zunächst beide Lenker 101 und 105 Schwenkungen im Uhrzeigersinn durch. Dadurch kann die Schrankenspitze aus der Buchse 16 freikommen. Nunmehr führt der Lenker 101 weiterhin die bereits begonnene Schwenkbewegung durch, der Punkt 104 des Lenkers 105 bleibt jedoch für eine gewisse Zeitspanne relativ ortsfest, so daß der Schlagbaum 110 eine 90°-Schwenkbewegung um den Punkt 104 im Gegenuhrzeigersinn durchführen kann. Er erreicht seine senkrechte Lage, wobei zum Ende dieses Vorganges der Lenker 105 eine leichte Schwenkbewegung im Gegenuhrzeigersinn durchführt.

In der horizontalen Lage des Schlagbaums 110 in Fig. 1 kann dieser in einer wannenförmigen Ausnehmung im Schrankenpfosten so Aufnahme finden, daß er in drei Richtungen festgelegt ist und somit keine Möglichkeit besteht, den Schlagbaum gewaltsam von Unbefugten aus dieser Lage herauszubewegen.

Mit 10 ist in Fig. 3 ein Schlagbaum in der horizontalen, der geschlossenen, Lage gezeigt. Am linksseitigen Ende ist zu erkennen, daß der Schlagbaum 10 innerhalb einer Buchse 16 angeordnet ist, die wiederum Teil einer Wand 15 ist, d. h. ortsfest angebracht und insbesondere nach oben geschlossen ist. Es ist ersichtlich, daß in dieser Lage die Schranke von Unbefugten durch Anheben nicht geöffnet werden kann.

Innerhalb des lediglich in Umrissen gezeigten Schrankenpfostens einer Schranke ist der Schlagbaum 10 um eine Schlagbaumwelle 12 verschwenkbar. Die Welle selbst ist nicht im einzelnen gezeigt, es ist jedoch ersichtlich, daß senkrecht zur Papierebene ein Schwenkvorgang um etwa 90° um den mit 12 bezeichneten Punkt möglich ist.

Gemäß der Erfindung ist der Schlagbaum 10 innerhalb einer Buchse 11 in Längsrichtung hin- und herbewegbar gehaltert. Dies bedeutet, daß der Schlagbaum 10 relativ zur Buchse 11 Längsbewegungen ausführen kann, wobei die Buchse 11 und der Schlagbaum 10 um die Achse 12 Schwenkbewegungen durchführen können.

Am Ende des Schlagbaums 10 befindet sich ein Steuernocken 13. Es kann sich hierbei um einen im wesentlichen zylindrischen Stift handeln, der senkrecht zur Papierebene ausgerichtet ist. Das freie Ende dieses Antriebsnockens ist innerhalb einer Spur 14 geführt, die ortsfest an einer Platte oder einem sonstigen Bauteil der Schranke ausgebildet ist. Es ist zu erkennen, daß die Spur 14 zunächst einen im wesentlichen horizontalen Teil 20 hat, der über einen kurvenförmigen Übergang 22 in einen schräg nach unten gerichteten, im wesentlichen geradlinigen Teil 21 und schließlich in einen horizontalen Auslauf 23 übergeht.

Treibt man den Antriebsnocken 13 an, so daß er die durch die Spur 14 vorgegebene Bewegung durchführt, so wird zunächst einmal der Schlagbaum 10 axial nach rechts bewegt. Sodann folgt eine gemischte Bewegung, wobei die Spitze des Schlagbaums sowohl verschwenkt wird als auch eine vertikale Bewegung nach unten durchführt. Das gleiche findet im Bereich 21 statt, wobei im unteren Bereich 23 die Endstellung der Schranke erreicht wird.

Die in der Figur 3 dargestellte Spur 14 ist nur schematisch wiedergegeben, um die Erläuterung zu vereinfachen, es liegt auf der Hand, daß die Nockenspur in irgendeiner Weise ausgestaltet werden kann, die den Vorstellungen des Betreibers der Schranke entspricht.

Bei dieser geführten Bewegung der Schranke tritt eine Entlastung des Antriebs ein, weil durch die Bewegung des Schlagbaums selbst das Eigengewicht der Schranke zu einer nach unten gerichteten Kraft führt, die den Antrieb entlastet.

Die in Fig. 2 gezeigte Ausführungsform zeigt in Umrissen den Schrankenpfosten und den Schlagbaum 110 in Horizontallage bzw. 110' in Vertikallage. Am Ende des Schlagbaums 110 befindet sich ein Steuernocken 134, dieser entspricht im wesentlichen dem bereits im Zusammenhang mit Fig. 3 beschriebenen Steuernocken 13. Der Steuernocken 134 läuft in einer Spur 114, die einen im wesentlichen horizontalen Teil 120, einen kurvenförmigen Bereich 122 sowie einen schräg nach unten gerichteten Teil 121 und einen kurvenförmigen Auslauf 123 aufweist.

Bei 132 ist an dem Schlagbaum 110 ein Lenker 101 angelenkt, welcher seinerseits ortsfest, aber gelenkig, bei 103 befestigt ist. Von der Schließlage aus läuft der Punkt 132 auf einem Kreisbogen in die Endlage 102'. Gleichzeitig läuft der Steuernocken 134 in der Spur 114 bis in die untere Lage 104'. In dieser Lage steht der Schlagbaum in seiner vertikalen Stellung 110'.

Betrachtet man den Bewegungsweg des Punktes 132 und des Steuernockens 134 in Fig. 2, so erkennt man, daß beim Öffnen der Schranke eine relativ große Auflösung des Schwenkvorganges des Schlagbaums 110 möglich ist. Durch geeignete Wahl der Länge des Lenkers 101 und der Ausgestaltung der Spur 114, kann die Bewegungscharakteristik des Schlagbaums optimal eingestellt werden.

Anstelle einer Spur 114 mit zwei Enden könnte auch eine geschlossene (endlose) Nockenspur verwendet werden, so daß der Antriebsnocken 134 auf einer geschlossenen Bahn angetrieben wird, wobei der Antrieb nur einsinnig erfolgt. Es könnte auch gemäß der Erfindung eine Kette mit einem Bolzen verwendet werden, der wiederum mit dem Antriebsnocken 134 am Schlagbaumende verbunden ist. Auf diese Art und Weise könnte über eine angetriebene und in einer bestimmten Bahn geführten Kette die gewünschte Bewegung des Schlagbaums erzeugt werden.

Bei einer weiteren Ausführungsform der Schranke gemäß der Erfindung (Fig.4) wird der Schlagbaum nicht um eine Achse verschwenkt, die durch die Achse des Schlagbaums hindurchgeht, sondern um eine im Abstand zur Achse des Schlagbaums angeordnete Welle. Die Verbindung wird durch einen Lenker hergestellt, welcher in der Offenlage des Schlagbaums vertikal ausgerichtet ist. Mit Hilfe dieses Antriebsmechanismusses wird eine besonders gute Bewegungscharakteristik der Schranke erzeugt, wie diese einleitend bereits erläutert worden ist.

In den Figuren ist mit 210 der Pfosten einer Schranke gezeigt, der für gewöhnlich senkrecht in der Größenordnung von einem Meter vom Boden vorsteht. An diesem Pfosten ist ein Schlagbaum 211 schwenkbar befestigt, welcher aus der in Fig. 4 gezeigten horizontalen Lage in eine senkrechte Lage verschwenkt werden kann. Der Schlagbaum kann jede Form haben, in dem in den Fig. 4 und 5 gezeigten Bereich hat er jedoch eine Hohlkastenform, wie dies aus Fig. 5 deutlich ersichtlich ist.

Im Inneren des Schlagbaums 211 und von unten her durch eine Öffnung durch den Schlagbaum 211 geführt, rollen zwei Rollen 213 und 214 im Bereich der oberen Innenbegrenzung des Schlagbaums 211 ab. Die beiden Rollen 213 und 214 sind gelenkig an einer Schwenkplatte 212 befestigt, die ihrerseits gelenkig am Pfosten 210 bei 215 befestigt ist. Es ist ersichtlich, daß die Tragplatte 212 die Schwenkbewegung des Schlagbaums 211 mitmacht und darüber hinaus durch die Anordnung der Rollen 213 und 214 im Schlagbaum 211 die Möglichkeit besteht, daß der Schlagbaum 211 in der horizontalen Lage horizontal beweglich ist, wie dies beispielsweise durch X in Fig. 4 angedeutet ist. Das Zustandekommen dieser Bewegung wird nachfolgend beschrieben.

Am linksseitigen Ende des Schlagbaums 211 ist bei 222 ein Lenker 220 befestigt, welcher seinerseits bei 221 verschwenkbar angetrieben wird. Dies wird durch den in Fig. 4 gezeigten Pfeil verdeutlicht. Es liegt auf der Hand, daß durch eine Schwenkbewegung des Lenkers 220 im Gegenuhrzeigersinn um 180° der Schlagbaum 211 aus der in Fig. 4 gezeigten horizontalen Lage in eine vertikale Lage übergeführt wird.

Der Lenker 220 hat die Form eines Doppelhebels, d. h. daß er sich im wesentlichen diametral zu dem Teil zwischen den Gelenken 221 und 222 erstreckt. Es steht ein weiterer Teil nach unten (bei Betrachtung nach Fig. 4) vor, wobei der untere Teil mit einem sich quer erstreckenden Stift, Zugvorrichtung oder dergl. ausgebildet ist. In der in Fig. 4 gezeigten Lage befindet sich dieser Stift 223 an einem Anschlag 225. Die Fig. 4 zeigt den Schlagbaum 211 unmittelbar vor Beendigung des Schließvorganges, wobei sich der Schlagbaum 211 bereits in der horizontalen Lage befindet. Bis zu diesem Zeitpunkt ist der Lenker 220 im Uhrzeigersinn angetrieben worden, der obere Teil des Lenkers 220 hat die vertikale Lage erreicht, die in Fig. 4 gezeigt ist. Der Antrieb, der um die Achse 221 wirksam ist, versucht den oberen Teil des Lenkers 220 weiterhin in Uhrzeigerrichtung zu drehen, was jedoch nicht möglich ist, da der Stift 223 am Anschlag 225 anliegt. Dadurch führt nunmehr der Antrieb eine Schwenkbewegung des Lenkers 220 um die Achse 223 aus, und zwar ebenfalls im Uhrzeigersinn. Dies resultiert in einer Bewegung, bei der der Anlenkpunkt 222 um die Strecke X, wie in Fig. 4 gezeigt, nach rechts bewegt wird. Mit andern Worten führt der Schlagbaum 211 eine horizontale Bewegung aus, so daß die nichtgezeigte Spitze des Schlagbaums in eine Buchse eingefahren werden kann.

Diese beschriebene Bewegung wird schließlich dadurch beendet, daß der Lenker 220 auf eine Feder 224 einwirkt, die dieser Bewegung entgegenarbeitet.

Beim Öffnungsvorgang wird in umgekehrter Richtung zunächst eine Horizontalbewegung des Schlagbaums 211 von rechts nach links (bei Betrachtung der Fig. 4) durchgeführt. Diese anfängliche Bewegung wird durch die gespannte Feder 224 unterstützt. Der um die Achse 221 wirkende Antrieb kann jedoch bei Erreichen der in Fig. 4 gezeigten Lage eine reine Drehbewegung des Anlenkpunktes 222 um den gezeigten Kreisbogen durchführen, so daß der Schlagbaum 211 in die vertikale Lage übergeführt wird.

In Figur 6 ist der Schlagbaum durch seine Achse 410 angedeutet. Das der Spitze des Schlagbaumes gegenüberliegende Ende ist mit 400 bezeichnet, und an diesem Ende ist eine endlose Kette 401 befestigt, die über Umlenkräder läuft und über einen Reversierantrieb 430 angetrieben wird.

Das Ende 400 des Schlagbaumes wird in einer horizontalen Spur 402 geführt. Weiterhin ist am Ende 400 des Schlagbaumes ein Lenker 420 angelenkt, dessen anderes Ende in einer Spur geführt ist, die einen horizontalen Bereich 421 mit der Länge X einen nach unten kurvenförmigen Teil 422 und einen senkrecht nach unten führenden Teil 423 aufweist.

Wird das Ende 400 des Schlagbaumes zwecks Öffnung der Schranke in der Spur 402 nach rechts geführt, wobei das freie Ende des Lenkers 420 zum Ende der Spur 423 gelangt, so nimmt die Achse des Schlagbaumes die in der Figur gezeigte vertikale Richtung 410 ein. Es liegt auf der Hand, daß durch die Strecke X der Spuren 402 und 421 die nicht gezeigte Schlagbaumspitze beginnend von der Schließstellung her eine rein horizontale Bewegung durchführt.

Mit 450 ist ein Gestänge bezeichnet, das um eine Schwenkachse verschwenkbar ist und Rollen für die Kette 401 haltert, so daß das Gestänge 450 auf die Spannung in der Kette 401 beim Einschalten des Antriebes 430 anspricht.

Mit 460 sind Sperren- und Klinkenteile gezeigt, die eine Verriegelung des Schlagbaumes in der horizontalen Lage ermöglichen. Die Verriegelungsteile 460 sprechen auf Spannungen in der Kette 401 an, so daß beim Beginn des Öffnungsvorganges mit Hilfe der Feder und eines Spannungswächters 440 die Verriegelungsteile 460 in die in Fig. 6 gezeigte Öffnungslage gelangen und den Öffnungsvorgang der Schranke ermöglichen.

Die in Fig. 7 gezeigte Ausführungsform weist Teile auf, die bereits die in Fig. 2 gezeigte Ausführungsform enthält, so daß entsprechende Bezugszahlen verwendet worden sind.

Der Antriebsnocken 132 ist über den Lenker 101 mit einem ortsfesten Dreharm 724, zugleich jedoch mit einer weiteren Stange 722 gelenkig verbunden.

Das andere Ende der Stange 722 ist mit einem Schwenkarm 723 gelenkig verbunden. Schließlich ist in der Nähe des Antriebsnockens 132 noch ein weiterer Nocken 725 am Schlagbaum 110 befestigt, der ebenfalls in der Spur 114 geführt ist.

Durch Bewegung des Schwenkantriebs 723 führt daher der Schlagbaum 110 aus der horizontalen Lage heraus zunächst eine rein axiale Bewegung durch, bis er in seine senkrechte Lage gelangt.

## Patentansprüche

1. Schranke, insbesondere für Einfahrten, Straßen oder dergl. mit einem Schrankenpfosten (130), einem Schlagbaum (110), der an seinem schrankenpfostenseitigen Ende über einen an ihm angelenkten Lenker (101) um dessen ortsfesten Anlenkpunkt (103) am Schrankenpfosten verschwenkbar ist, dadurch gekennzeichnet, daß der Schlagbaum um eine horizontale Achse verschwenkbar ist, daß der Lenker (101, Fig. 1) oberhalb des geschlossenen Schlagbaums (110) ortsfest angelenkt (103) und mittels des Schwenkantriebs um ca. 120 bis 150° verschwenkbar ist, daß am schrankenpfostenseitigen Ende (104) des Schlagbaums (110) ein weiterer lediglich kleinere Schwenkbewegungen ausführender Lenker (105) angelenkt ist, dessen anderes Ende (106) oberhalb des geschlossenen Schlagbaums (110) ortsfest angelenkt ist, daß bei der Öffnungsbewegung zunächst beide Lenker (101, 105) Drehungen im Uhrzeigersinn ausführen und daß sodann der eine Lenker (105) relativ ortsfest verbleibt und der andere Lenker (101) dem Schlagbaum eine 90°- Schwenkbewegung erteilt.

2. Schranke insbesondere für Einfahrten, Straßen oder dergl., mit einem um eine horizontale Achse verschwenkbaren Schlagbaum (10), der in der Nähe seines einen Endes senkrecht zu seiner Längserstreckung mit Hilfe einer Baumwelle (12) um ca. 90° schwenkbar gelagert ist, und mit einem Antrieb bzw. und Antriebsmechanismus zwecks geführter Verschwenkung des Schlagbaums, dadurch gekennzeichnet, daß der Schlagbaum (10, Fig. 3) relativ zur Baumwelle (12) und in seiner Längserstreckung bewegbar gelagert ist und daß in der Nähe des gelagerten Endes des Schlagbaums (10) ein Antriebsnocken (13), ein Vorsprung oder dergl. angeordnet ist, der in einer ortsfesten Spur (14) angetrieben geführt ist, die von der Schließlage des Schlagbaums (10) ausgehend einen im wesentlichen horizontalen Teil (20), einen kurvenförmigen Übergang (22) und einen Teil (21) mit vertikaler Komponente sowie einen kurvenförmigen Auslauf (23) in die Horizontale aufweist.

3. Schranke nach Anspruch 2, dadurch gekennzeichnet,daß der Schlagbaum (10) in einer den Schlagbaum umgebenden Buchse (11) längsbewegbar ist, die ihrerseits gemeinsam mit der Baumwelle (12) senkrecht zu ihrer Achse verschwenkbar ist.

4. Schranke, insbesondere für Einfahrten, Straßen oder dergl. mit einem Schrankenpfosten, einem Schlagbaum (110), der an seinem schrankenpfostenseitigen Ende (132) mit Hilfe eines Antriebsnockens in einer ortsfesten Spur (114) geführt und über einen an ihm angelenkten Lenker (101) um dessen ortsfesten Anlenkpunkt (103) am Shrankenpfosten verschwenkbar ist, dadurch gekennzeichnet, daß der Schlagbaum um eine horizontale Achse verschwenkbar ist, daß die Spur (114, Fig. 2) von der Endlage des Antriebsnockens (134)- Schließlage des Schlagbaums (110)-ausgehend einen im wesentlichen horizontalen Teil (120), einen kurvenförmigen Übergang (122), einen Teil (121) mit vertikaler horizontaler Komponente sowie einen kurvenförmigen Auslauf (123) aufweist, und daß der Lenker (101) im Inneren des Schrankenpfostens angeordnet und in Schließlage des Schlagbaums senkrecht zum Schlagbaum ausgerichtet ist.

5. Schranke, insbesondere für Einfahrten, Straßen oder dergl. mit einem um eine horizontale Achse verschwenkbaren Schlagbaum (211), der in der Nähe seines einen Endes senkrecht zu seiner Längserstreckung mit Hilfe einer Baumwelle (221) um ca. 90° schwenkbar gelagert ist, und mit einem Antrieb bzw. Antriebsmechanismus zwecks geführter Verschwenkung des Schlagbaums, dadurch gekennzeichnet, daß der Lenker (220, Fig. 4) mit einem um ca. 180° in Drehrichtung versetzten starr verbundenen Gegenlenker ausgebildet ist, der bei Erreichen des Schlagbaums (211) in seiner horizontalen Lage an einem ortsfesten Anschlag (225) anliegt und statt der weiteren Drehung des Lenkers (220) um den ortsfesten Anlenkpunkt (221) eine Verschwenkung des Lenkers (220) um den Anschlag (225) und damit eine horizontale Bewegung des Schlagbaums (211) ermöglicht, und daß im Inneren des Schlagbaums (211) zwei Rollen (213, 214) angeordnet sind, die gemeinsam an einer Schwenkplatte (212) gelagert sind, welche ihrerseits (bei 215) im oberen Bereich des Pfostens (210) angelenkt ist.

6. Schranke, insbesondere für Einfahrten, Straßen oder dergl., mit einem Schrankenpfosten, einem Schlagbaum, der an seinem schrankenpfostenseitigen Ende über einen an ihm angelenkten Lenkbar (420) verschwenkbar ist, dadurch gekennzeichnet, daß der Schlagbaum um eine horizontale Achse verschwenkbar ist, daß das schrankenpfostenseitige Ende (400, Fig. 6) des Schlagbaums (410) vermittels eines Treibelements, Kette, Zahnriemen oder dgl. (401) in einer im wesentlichen horizontal ausgerichteten Spur (402) geführt ist und daß das nicht am Schlagbaum (410) angelenkte Ende des Lenkers (420) in einer Spur geführt ist, die aus einem horizontalen, einem kurvenförmigen und einem senkrecht nach unten verlaufenden Teil (421, 422, 423) besteht.

7. Schranke, insbesondere für Einfahrten, Straßen oder dergl. mit einem Schrankenpfosten, einem Schlagbaum (110), der an seinem schrankenpfostenseitigen Ende mit Hilfe eines Antriebsnockens (132) in einer ortsfesten Spur (114) geführt und über einen an ihm angelenkten Lenker (101) um dessen ortsfesten Anlenkpunkt am Schrankenpfosten verschwenkbar ist, dadurch gekennzeichnet, daß der Schlagbaum um eine horizontale Achse verschwenkbar ist, daß die Spur (114, Fig. 7) für den Antriebsnocken (132) von dessen Endlage bei Schließlage des Schlagbaums (110) ausgehend einen horizontalen Teil (120), einen kurvenförmigen Übergang (122) und einen lotrecht nach unten verlaufenden Teil (721) aufweist, daß der Lenker (101) einerseits über eine Stange (722) mit einem Schwenkantrieb (723) und andererseits mit einem ortsfest gelagerten Dreharm (724) verbunden ist, und daß der Schlagbaum (110) im Abstand zum ersten Antriebsnocken (132) mit einem weiteren Nocken (725), Rolle od. dgl. versehen ist, der/die ebenfalls in der Spur (114) geführt ist.

## Claims

1. Barrier, particularly for drive-in entrances, streets or similar, having a barrier post (130), a bar (110), the barrier-post end of which is pivotable, via a guide rod (101) attached to same, around the latter's fixed coupling point (103) on said barrier post, **characterized in that** said bar is pivotable around a horizontal axis, that said guide rod (101, Fig. 1) is fixedly coupled (103) above said bar (110) when the latter is in the closed position and can be pivoted by the pivoting drive through approximately 120 to 180°, that a further guide rod (105) which has a smaller pivoting range is attached to the barrier-post end (104) of said bar (110), the other end (106) of which is fixedly attached above said bar (110) when the latter is in the closed position, that during the opening motion both guide rods (101, 105) initially perform clockwise turning movements and that one of the guide rods (105) then remains in a relatively fixed position while the other guide rod (101) imparts a pivoting movement through 90° to said bar.

2. Barrier, particularly for drive-in entrances, streets or similar, having a bar (10) pivotable around a horizontal axis which is attached at a point close to one of its ends and perpendicularly to its longitudinal extension and pivotable, by means of a bar shaft (12), through approximately 90°, and having a drive and/or a drive mechanism for the purpose of causing said bar to perform a controlled pivoting motion, **characterized in that** said bar (10, Fig. 3) is attached so as to be movable in relation to said bar shaft (12) and in its longitudinal extension, and that at a point close to the attached end of said bar (10) a drive cam (13), a projection or similar is provided which, driven, moves within a fixed track (14) that, starting from the closed position of said bar (10), has a predominantly horizontal section (20), a curved transition section (22) and a section (21) having a vertical component and a final portion (23) that curves round, ending horizontally.

3. Barrier according to Claim 2, characterized in that said bar (10) is movable longitudinally within a bushing (11) surrounding said bar, said bushing being pivotable together with said bar shaft (12) and perpendicularly to its axis.

4. Barrier, particularly for drive-in entrances, streets or similar, having a barrier post, a bar (110), the barrier-post end of which (132) can be moved within a fixed track (114) by means of a drive cam, and is pivotable, via a guide rod (101) attached to same, around the latter's fixed coupling point (103) on said barrier post, **characterized in that** said bar is pivotable around a horizontal axis, that, starting from the limit position of said drive cam (134) when said bar (110) is in its closed position, said track (114, Fig. 2) has a predominantly horizontal section (120), a curved transition section (122) and a section (121) having a vertical component and a final portion (123) that curves round, and that said guide rod (101) is located within said barrier post and is positioned vertically in relation to said bar when said bar is in its closed position.

5. Barrier, particularly for drive-in entrances, streets or similar, having a bar (211) pivotable around a horizontal axis which is attached at a point close to one of its ends and perpendicularly to its longitudinal extension and pivotable, by means of a bar shaft (221), through approximately 90°, and having a drive and/or a drive mechanism for the purpose of causing said bar to perform a controlled pivoting motion, **characterized in that** said guide rod (220, Fig. 4) is provided with a radius rod, rigidly connected and turned approximately 180° relative to it, which comes to rest at a fixed limit (225) when said bar (211) reaches its horizontal position, and instead of continuing to turn said guide rod (220) around said fixed coupling point (221) allows said guide rod (220) to perform a pivoting movement around said limit (225) and, in consequence, said bar (211) to perform a horizontal movement, and that within said bar (211) two rollers (213, 214) are located which are attached together to a pivot plate (212) which latter is pivotably attached (at 215) to the upper portion of said post (210).

6. Barrier, particularly for drive-in entrances, streets or similar, having a barrier post, a bar, the barrier-post end of which is pivotable via a guide rod (420) attached to same, **characterized in that** said bar is pivotable around a horizontal axis, that the barrier-post end (400, Fig. 6) of said bar (410) is driven by means of a driving element, a chain, a toothed belt or similar (401) in a predominantly horizontal track (402), and that that end of said guide rod (420) which is not pivotably attached to said bar (410) is driven in a track consisting of a horizontal section, a curved section and a section that runs perpendicularly downwards (421, 422, 423).

7. Barrier, particularly for drive-in entrances, streets or similar, having a barrier post, a bar (110), the barrier-post end of which can be moved within a fixed track (114) by means of a drive cam (132), and is pivotable, via a guide rod (101) attached to same, around the latter's fixed coupling point on said barrier post, **characterized in that** said bar is pivotable around a horizontal axis, that, starting from the limit position of said drive cam (132) when said bar (110) is in its closed position, said track (114, Fig. 7) for said drive cam (132) has a predominantly horizontal section (120), a curved transition section (122) and a section (721) running perpendicularly downwards, that said guide rod (101) is connected both via a rod (722) to a pivoting drive (723) and also to a fixed swivel arm (724), and that said bar (110) is provided at a distance from the first drive cam (132) with a further cam (725), roller or similar which also runs in said track (114).

## Revendications

1. Barrière, notamment pour des voies d'accès, routes ou similaires, comprenant un poteau de barrière (130) et une barre mobile (110) qui, à son extrémité côté poteau de barrière, et grâce à un bras de liaison (101) articulé à cette barre mobile, peut pivoter autour du point fixe (103) d'articulation de ce bras de liaison au poteau de barrière,
caractérisée en ce que la barre mobile peut pivoter autour d'un axe horizontal,
en ce que le bras de liaison (101, figure 1) est articulé à un point fixe (103) situé au-dessus de la barre mobile fermée (110) et peut être entraîné à pivoter d'environ 120 à 150° au moyen de l'entraînement en pivotement,
en ce qu'un autre bras de liaison (105), qui se contente de petits pivotements, est articulé à l'extrémité côté poteau de barrière (104) de la barre mobile (110), l'autre extrémité (106) de ce bras de liaison (105) étant articulée à un point fixe situé au-dessus de la barrière mobile fermée (110),
en ce que les deux bras de liaison (101, 105) accomplissent initialement des rotations dans le sens horaire lors du mouvement d'ouverture,
et en ce qu'un des bras de liaison (105) reste ensuite relativement stationnaire, tandis que l'autre bras de liaison (101) imprime à la barre mobile un pivotement de 90°.

2. Barrière, notamment pour des voies d'accès, routes ou similaires, comprenant une barre mobile (10) qui peut pivoter autour d'un axe horizontal et qui, au voisinage d'une de ses extrémités, est montée pour pivoter d'environ 90° perpendiculairement à sa direction longitudinale à l'aide d'un arbre de barre mobile (12), et un moyen et/ou mécanisme d'entraînement en vue du pivotement guidé de la barre mobile,
caractérisée en ce que la barre mobile
(10, figure 3) est montée de façon à pouvoir se déplacer dans sa direction longitudinale par rapport à l'arbre (12), et
en ce qu'un ergot d'entraînement (13), une saillie ou similaire est disposé à proximité de l'extrémité de maintien de la barre mobile (10) et est guidée pour se déplacer sur une piste stationnaire (14) qui présente, en partant de la position fermée de la barre mobile (10), une partie sensiblement horizontale (20), une transition courbe (22), une partie (21) présentant une composante verticale, et une terminaison courbe (23) se prolongent à l'horizontale.

3. Barrière selon la revendication 2, caractérisée en ce que la barre mobile (10) peut être déplacée longitudinalement dans un manchon (11), qui entoure cette barre mobile et peut lui-même pivoter, conjointement avec l'arbre de barre mobile (12), perpendiculairement à son axe.

4. Barrière, notamment pour des voies d'accès, routes ou similaires, comportant un poteau de barrière et une barre mobile (110) qui, à son extrémité côté poteau de barrière (132), est guidée dans une piste stationnaire (114) à l'aide d'un ergot d'entraînement et, grâce à un bras de liaison (101) articulé à cette barre mobile, peut pivoter autour du point fixe (103) d'articulation de ce bras de liaison au poteau de barrière,
caractérisée en ce que la barre mobile peut pivoter autour d'un axe horizontal, en ce que la piste (114, figure 2) présente, en partant de la position finale de l'ergot d'entraînement (134) -position de fermeture de la barre mobile (110)-, une partie sensiblement horizontale (120), une transition courbe (122), une partie (121) présentant des composantes verticale et horizontale, et une terminaison courbe (123),
et en ce que le bras de liaison (101) est disposé à l'intérieur du poteau de barrière et est orienté perpendiculairement à la barre mobile dans la position de fermeture de cette dernière.

5. Barrière, notamment pour des voies d'accès, routes ou similaires, comportant une barre mobile (211) qui peut pivoter autour d'un axe horizontal et qui, au voisinage d'une de ses extrémités, est montée pour pouvoir pivoter d'environ 90° perpendiculairement à sa direction longitudinale grâce à un arbre de barre mobile (221), et un moyen ou mécanisme d'entraînement destiné au pivotement guidé de la barre mobile,
caractérisée en ce que le bras de liaison (220, figure 4) porte un contre-bras qui lui est lié rigidement et est décalé d'environ 180° dans le sens de rotation, et qui, lorsque la barre mobile (211) atteint sa position horizontale, vient s'appliquer contre une butée stationnaire (225) pour permettre, au lieu de la poursuite de la rotation du bras de liaison (220) autour du point fixe d'articulation (221), un pivotement de ce bras de liaison (220) autour de la butée (225), et, ainsi, un déplacement horizontal de la barre mobile (211),
et en ce que deux galets (213, 214) sont disposés à l'intérieur de la barre mobile (211) et sont conjointement montés sur une plaque pivotante (212), qui est elle-même articulée (en 215) dans la région supérieure du poteau (210).

6. Barrière, notamment pour des voies d'accès, routes ou similaires, avec un poteau de barrière et une barre mobile qui, à son extrémité côté poteau de barrière, peut pivoter par l'intermédiaire d'un bras de liaison (420) articulé à cette barre mobile,
caractérisée en ce que la barre mobile peut pivoter autour d'un axe horizontal,
en ce que l'extrémité côté poteau de barrière (400, figure 6) de la barre mobile 410 est guidée dans une piste (402) orientée sensiblement à l'horizontale au moyen d'un élément d'entraînement, d'une chaîne, d'une courroie dentée ou similaire (401),
et en ce que l'extrémité du bras de liaison (420) qui n'est pas articulée à la barre mobile (410) est guidée dans une piste qui est constituée d'une partie horizontale, d'une partie courbe et d'une partie s'étendant verticalement vers le bas (421, 422, 423).

7. Barrière, notamment pour des voies d'accès, routes ou similaires, avec un poteau de barrière et une barre mobile (110) qui, à son extrémité côté poteau de barrière, est guidée dans une piste stationnaire (114) à l'aide d'un ergot d'entraînement (132) et, grâce à un bras de liaison (101) articulé à cette barre mobile, peut pivoter autour du point fixe d'articulation de ce bras de liaison au poteau de barrière,
caractérisée en ce que la barre mobile peut pivoter autour d'un axe horizontal,
en ce que la piste (114, figure 7) pour l'ergot d'entraînement (132) présente, en partant de la position finale de cet ergot d'entraînement dans la position de fermeture de la barre mobile (110), une partie horizontale (120), une transition courbe (122) et une partie (721) s'étendant verticalement vers le bas,
en ce que le bras de liaison (101) est relié d'une part à un moyen d'entraînement en pivotement (723) par l'intermédiaire d'une tringle (722) et d'autre part à un bras rotatif (724) articulé en un point fixe,
et en ce que la barre mobile (110) est pourvue, à distance de la première came d'entraînement (132), d'un autre ergot (725), galet ou similaire, qui est également guidé dans la piste (114).
